# FASCICULE DE BREVET EUROPEEN

(11) **EP 0 044 798 B1**
(45) Date de publication et mention de la délivrance du brevet: **25.01.1984**
(21) Numéro de dépôt: 81420109.1
(22) Date de dépôt: 17.07.1981
(51) Int. Cl.: B21F 45/04, B21F 15/04, B21F 21/00

(54) **Procédé de fabrication de muselets pour bouteilles de champagne et analogues, et muselets réalisés par sa mise en oeuvre**
Verfahren zur Herstellung von Verschlussicherungen für Champagnerflaschen und dgl. und danach hergestellte Verschlussicherung
Method of manufacturing closure fasteners for champagne bottles and the like, and closure fasteners produced by this method

(30) Priorité: 23.07.1980 FR 8016404
(43) Date de publication de la demande: 27.01.1982
(73) Titulaire: Etablissements F. VALENTIN SARL, F-51202 Epernay Cedex (FR)
(72) Inventeur: Montoriol, Bernard, F-51160 Ay (FR)
(74) Mandataire: Karmin, Roger

## Description

La présente invention se réfère aux muselets qu'on dispose sur les bouteilles de champagne ou autres vins ou liquides mousseux pour retenir le bouchon sur le goulot à l'encontre de la pression intérieure qui tend à l'expulser.

Ces muselets sont généralement réalisés en fil de fer étamé ou galvanisé. Ils comportent un anneau central destiné à porter sur la tête du bouchon et quatre pattes qui descendent autour de celui-ci, puis du goulot de la bouteille et qui reçoivent au-dessous de la nervure périphérique ou bague de celui-ci un fil ou ceinture qui les relie et les serre contre la paroi. Dans le procédé de fabrication classique on les établit à l'aide d'un fil ou segment de fil unique convenablement replié et tortillé. On a également utilisé parfois deux segments de fil en vue de faciliter et d'accélèrer les opérations et d'abaisser ainsi les prix de revient.

On se heurte toutefois à un inconvénient, savoir que pour assurer le passage du fil de ceinture on doit rouler les extrémités libres des pattes sous la forme de petites boucles. Or lorsqu'on empile de tels muselets dans le magasin d'un distributeur automatique, les parties ainsi roulées s'imbriquent parfois les unes dans les autres, ce qui bloque le fonctionnement du distributeur et nécessite l'intervention d'un opérateur pour le remettre en état de marche normale.

La présente invention vise à permettre d'accélè- rer encore la cadence de fabrication de tels muselets tout en évitant l'inconvénient précité.

Conformément à l'invention l'on établit un muselet à l'aide de quatre segments de fil dont chacun est conformé de façon à présenter une partie centrale en arc de cercle s'étendant sur environ 90° et deux branches qui partent des extrémités de cet arc de cercle, substantiellement de façon radiale par rapport au centre de celui-ci. On dispose les segments ainsi conformés de façon à réaliser un anneau central à partir duquel rayonnent quatre branches doubles, on torsade ou tortille ensemble les deux segments parallèles et en contact l'un avec l'autre dans la partie restante, puis on les inverse dans la zone centrale de cette partie restante en les faisant se chevaucher, c'est-à-dire en les tordant d'un demi-tour, et enfin l'on roule la partie restante de chaque branche pour que celle-ci comporte une boucle terminale et puisse ainsi constituer l'une des pattes de muselet désiré. Il ne reste plus qu'à emboutir l'ensemble de manière à lui donner la forme requise pour s'emboîter sur un bouchon.

Le dessin annexé, donné à titre d'exemple, permettra de mieux comprendre l'invention, les caractéristiques qu'elle présente et les avantages qu'elle est susceptible de procurer:
Fig. 1 montre quatre segments de fil métallique disposés en vue de fabrication d'un muselet conformément à l'invention.
Fig. 2 représente l'ensemble de ces segments après la phase de conformation.
Fig. 3 est une vue de l'ébauche de muselet obtenue après torsion d'une partie de la longueur des branches rayonnantes doubles de l'ensemble de fig. 4 et inversion des deux segments de fil sur la partie restante.
Fig. 4 est une vue partielle montrant l'une des branches de l'ébauche de fig. 3 après roulage de la partie non torsadée de façon à réaliser une boucle d'extrémité et à permettre à la branche considérée de constituer l'une des pattes du muselet finalement obtenu.
Fig. 5 est une coupe à grande échelle suivant V-V (fig. 4), faisant ressortir le détail de la boucle terminale.
Fig. 6 est une vue de côté de cette boucle.

En fig. 1 quatre segments 1, 2, 3, 4 découpés à partir de fil de fer étamé ou galvanisé (ou de tout autre genre de fil métallique convenable) sont disposés sur un support approprié, non détaillé, suivant les côtés d'un carré en dépassant légèrement au-delà des sommets de celui-ci. On conçoit aisément que le support puisse comporter des moyens de centrage tels que des butées, des pions, etc ... faciles à imaginer pour tout technicien. L'amenée de ces segments sur le support peut s'effectuer automatiquement par découpage à partir de fil dressé provenant de bobines appropriées. On peut prévoir par exemple de disposer d'abord les deux segments parallèles 2 et 4, puis de placer sur ceux ci les deux autres 1, et 3.

Après cette première phase de mise en place des segments 1, 2, 3, 4, la seconde consiste à conformer chacun d'eux de façon qu'il comporte dans sa partie centrale un arc de cercle 1a 2a, 3a, 4a (fig. 2) s'étendant sur environ 90° autour d'un centre commun 0, les extrémités de ces arcs étant solidaires chacune d'une branche 1 b, 2b, 3b, 4b, orientée vers l'extérieur à peu près radialement par rapport au centre 0 précité. Pour réaliser cette conformation l'on peut, comme indiqué en traits interrompus en fig. 1, utiliser un noyau central fixe 5, des butées radiales 6 en forme de couteaux disposés autour de celui-ci et des poinçons 7 convenablement profilés qui, en se déplaçant vers le centre 0 du noyau, appliquent les segments 1, 2, 3, 4 contre celui-ci en les obligeant à se conformer au profil de sa périphérie ainsi qu'à celui des butées radiales 6. On notera au passage que les butées 6 et les poinçons 7 peuvent servir de moyens de centrage pour la mise en place des segments lors de la première phase opératoire. On remarquera encore qu'en raison de la présence des butées radiales 6, les branches adjacentes, telles que 4b, 1 b, ou 1 b, 2b, divergent très légèrement vers l'extérieur, ce qui n'est nullement obligatoire, mais ne constitue pas un inconvénient pour la suite des opérations. De toute façon pour la clarté des explications l'on peut considérer que chacune de ces paires de branches adjacentes constitue une branche double.

La troisième phase opératoire consiste à torsader ou tortiller chacune de ces branches doubles 1b-2b, 2b-3b, 3b-4b et 4b-1 b sur une partie de sa longueur à partir de l'anneau central que constituent les quatre arcs de cercle 1 a, 2a, 3a, et 4a. En fig. 3 l'on a référencé A le point où se termine la partie ainsi tortillée. L'opération peut se réaliser aisément à l'aide de pinces tournantes qui s'avancent radialement en direction du centre 0 jusqu'au point A, ces pinces se refermant sur les fils sans toutefois les serrer afin qu'ils puissent se rapprocher l'un de l'autre dès le début de la torsion. De ce fait quand l'opération est terminée, la partie de la branche double qui n'a pas été tortillée, c'est-à-dire la partie restante AB en fig. 3, est constituée par deux fils qui s'étendent plus ou moins au contact l'un de l'autre. Bien entendu, au cours de l'opération les arcs de cercle 1 a, 2a, 3a, 4a doivent être maintenus pour que la torsion ne les affecte pas. On notera que cela peut être aisément obtenu si l'on a soin de conserver le noyau central 5 de fig. 1.

La longueur de la partie ainsi tortillée peut par exemple représenter environ le tiers de la longueur de la branche double initiale.

Au cours de la quatrième phase on inverse les deux fils constitutifs de ladite partie restante AB. Cette inversion s'effectue en tordant localement d'un demi-tour l'ensemble de ces deux fils en un point référencé C en fig. 3. Cela peut se réaliser là encore au moyen d'une pince tournante ne s'avançant que jusqu'au point C. Pour localiser la torsion, il faut bien entendu maintenir à plat les deux fils tels que 1 b et 4b, dans la zone comprise entre les deux point A et C, ce qui peut s'obtenir sans difficulté à l'aide de dispositifs de pression, tels que des pinces maintenues fixes.

En variante la troisième et la quatrième phase peuvent s'effectuer simultanément au moyen de deux pinces tournantes indépendantes qui viennent serrer l'une la partie AC, l'autre la partie CB (en ménageant évidemment un petit espace intermédiaire). Il suffit alors de prévoir une différence d'un demi-tour dans le cycle de rotation de ces deux pinces.

On passe ensuite à la cinquième phase, laquelle consiste à rouler les extrémités des branches doubles substantiellement entre les points A et B de fig. 3, de manière à constituer pour chacune d'elles une boucle terminale grâce à laquelle elle peut alors se présenter sous la forme de l'une des pattes du muselet désiré. Cette opération de roulage étant bien connue dans la technique, il est inutile d'exposer comment on l'effectue. Il convient toutefois de noter, ce qui est très important, que le point d'inversion C se situe dans la partie roulée formant boucle, comme le font bien comprendre fig. 4 à 6 dans lesquelles ladite boucle a été référencée 8. Il en résulte que les deux fils ou segments de fils tels que 3b et 4b qui constituent cette boucle 8 sont intimement maintenus l'un contre l'autre et ne risquent nullement de se séparer intempestivement en permettant à des parties d'un muselet adjacent de venir s'imbriquer avec la boucle considérée à l'intérieur du magasin d'un distributeur automatique.

Comme signalé plus haut, fig. 4 n'est qu'une vue partielle limitée à l'une des branches doubles constituant les pattes de muselet. Les emplacements des trois autres pattes y sont indiqués par des axes en traits mixtes.

Pour terminer le muselet, il suffit de l'emboutir en forme de cloche à la façon usuelle, opération qui peut s'effectuer soit au préalable pour tous les muselets d'une série, soit successivement pour chacun d'eux lors de sa mise en place sur une bouteille.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. C'est ainsi qu'on pourrait prévoir de conformer d'abord des segments rectilignes au profil tel que 1 b-1 a-1 b de fig. 2 avant de les associer par quatre en vue de l'opération de torsion, c'est-à-dire, pour voir les choses sous un autre angle, en n'effectuant la phase de mise en place, qu'après celle de conformation, ce qui pourrait présenter des avantages en certains cas en raison de la facilité et de la rapidité de la conformation de tels segments à la presse. On pourrait alors se dispenser de la légère divergence des branches élémentaires adjacentes. Par ailleurs, bien qu'on ait supposé ci- dessus qu'on utilisait quatre segments de fil métallique, il va sans dire que ce nombre pourrait varier moyennant un dimensionnement correspondant de l'arc de cercle central de chacun d'eux pourvu qu'il soit supérieur à deux. Rien n'empêcherait qu point de vue technique d'établir des muselets suivant l'invention comportant par exemple six pattes et réalisés à partir de six segments dans chacun desquels l'arc de cercle central représenterait 60° seulement.

## Revendications

1. Procédé de fabrication d'un muselet destiné à être disposé sur une bouteille de champagne ou autre liquide mousseux, en utilisant à cet effet des segments de fil métallique comportant des parties assemblées par torsion, caractérisé en ce qu'il comporte les phases opératoires ci-après;
a) on part de plus de deux segments de fil métallique (1, 2, 3, 4) qu'on conforme de manière que chacun comporte un arc de cercle central (1 a, 2a, 3a, 4a,) d'étendue angulaire égale à celle d'une circonférence (360°) divisée par le nombre des segments, cet arc étant solidaire par ses extrémités de deux branches substantiellement rectilignes (1 b, 2b, 3b, 4b) orientées à peu près radialement vers l'extérieur par rapport au centre de courbure de l'arc de cercle;
b) on dispose ces segments (1, 2, 3, 4) autour d'un centre commun (0) de manière que leurs parties en arc de cercle (1a, 2a, 3a, 4a) réalisent un anneau central à partir duquel rayonnent des branches doubles (1b-2b, 2b₋3b, 3b-4b., 4b-1 b) dont chacune est constituée par une paire de branches élémentaires faisant entre elles un angle de divergence nul ou faible;
c) on assemble par torsion les deux branches élémentaires constitutives de chaque branche double sur une partie seulement (jusqu'en A) de la longueur de cette dernière en partant de l'anneau central (1a-2a-3a-4a), les fils des deux segments étant parallèles et substantiellement en contact l'un avec l'autre dans la partie restante (AB);
d) dans la zone centrale de la partie restante (AB) de chaque branche double on inverse localement (en C) par torsion d'un demi-tour les deux fils ou branches élémentaires (1 b-2b, 2b-3b, 3b-4b, 4b-1 b) qui la constituent;
e) en roule sur elle-même la partie restante (ACB) ainsi agencée pour réaliser à la façon connue une boucle terminale (8) propre à recevoir le fil de ceinture du muselet.

2. Procédé suivant la revendication 1, caractérisé en ce qu'on part de quatre segments de fil métallique (1, 2, 3, 4) dans lesquels l'arc de cercle (1 a, 2a, 3a, 4a) conformé sur chacun s'étend sur environ ₉0_{°}.

3. Procédé suivant la revendication 1, caractérisé en ce qu'au cours d'une première phase on dispose sur un support approprié les segments de fil initialement rectilignes (1, 2, 3, 4) de manière qu'il réalisent un polygone substantiellement régulier, l'opération de conformation étant réalisée sur ce support.

4. Procédé suivant la revendication 3, caractérisé en ce qu'en vue de faciliter l'opération de conformation l'on prévoit que les deux branches élémentaires (1b et 2b 2b et 3b 3b et 4b, 4b et 1b) de chaque branche double divergent légèrement l'une par rapport à l'autre.

5. Muselets pour bouteilles de champagne et autres liquides mousseux, caractérisé en ce qu'ils sont établis par mise en oeuvre du procédé suivant l'une quelconque des revendications qui précèdent.

## Patentansprüche

1. Verfahren zur Herstellung eines Drahtkorbes, der auf einer Flasche für Champagner oder für ein anderes schäumendes Getränk zum Halten des Propfens bestimmt ist, wobei man für diesen Effekt metallische Drahtsegmente benützt, die durch Verdrillen vereinigte Partien aufweisen, gekennzeichnet durch folgende Herstellungsschritte:
a) Man geht aus von mehr als zwei metallischen Drahtsegmenten (1, 2, 3, 4), welche man so formt, dass jedes einen zentralen Kreisbogen mit einem Winkel umspannt, der einem Winkel von 360° geteilt durch die Anzahl der Segmente entspricht, wobei dieser Bogen an seinen Enden mit zwei im wesentlichen geraden Armen (1 b, 2b, 3b, 4b) fest verbunden ist, die sich hinsichtlich des Kreisbogenzentrums nahezu radial nach aussen erstrecken, worauf man
b) diese Segmente (1, 2, 3) rings um ein gemeinsames Zentrum (0) derart anordnet, dass die kreisbogenförmigen Partien (1 a, 2a, 3a, 4a), einen zentralen Ring bilden, von dem sich Doppelarme (1 b-2b, 2b-3b 3b-4b 4b-1b) strahlenförmig wegerstrecken, von denen jeder durch ein Paar der ursprünglich Arme gebildet wird, die untereinander einen geringen divergierenden oder keinen Winkel einschliessen,
c) worauf man durch Verdrillen die beiden Arme, die jeden Doppelarm bilden, nur auf einem Teil ihrer Länge, ausgehend vom zentralen Bogen (1a-2a-3a-4a) bis zum Punkt A, vereinigt, wobei die Drähte beider Drahtsegmente auf der restlichen Länge (AB) parallel und im wesentlichen miteinander in Berührung verbleiben, und dass
d) man in der zentralen Zone der restlichen Länge (AB) jedes Doppelarmes die beiden Drähte (1b-2b, 2b-3b, 3b-4b, 4b-1b) örtlich (bei C) um eine halbe Umdrehung verdreht und
e) die so erhaltene restliche Länge (ACB) zu einer Abschlussöse (8) in an sich bekannter Weise rollt, die zur Aufnahme des Verschlussdrahtes für den Drahtkorb geeignet ist.

2. Verfahren nach Anspruch 1, dadurch gekennzeichnet, dass man von vier metallischen Drahtsegmenten (1,2,3,4) ausgeht, deren Kreisbogenabschnitt (1a-2a,3a,4a) sich über etwa 90° erstreckt.

3. Vorrichtung nach Anspruch 1, dadurch gekennzeichnet, dass man in einer ersten Herstellungsphase die ursprünglich geraden Drahtsegmente (1, 2, 3, 4) auf einem Support derart anordnet, dass sie ein im wesentlichen regelmässiges Vieleck bilden, worauf die Verformung auf diesem Support erfolgt.

4. Vorrichtung nach Anspruch 3, dadurch gekennzeichnet, dass man zur Erleichterung des Verformens jeden der beiden Ausgangsschenkel (1 b und 2b, 2b und 3b, 3bund 4b, 4b und 1 b) jedes Doppelarmes gegeneinander leicht divergierend anordnet.

5. Drahtkorb für Flaschen für Champagner oder andere schäumende Getränke, gekennzeichnet durch ein Herstellungsverfahren nach den Merkmalen eines der vorstehenden Ansprüche.

## Claims

1. A process for manufacturing a cork-wire intended to be arranged on a bottle of champagne or other sparkling liquid, using, to this end, segments of wire which have portions joined together by twisting, characterised in that it comprises the following operational phases:
a) a start is made from more than two segments of wire (1, 2, 3, 4) which are shaped so that each includes a central arc (1a 2a, 3a, 4a,) of an angular extent equal to one circumference (360°) divided by the number of segments, the ends of this arc being integral with respective substantially rectilinear limbs (1 b, 2b, 3b, 4b) directed approximately radially outwards in relation to the centre of curvature of the respective arcs,
b) these segments (1, 2, 3, 4) are arranged around a common centre (0) so that their arcuate portions (1a 2a 3a, 4a) form a central ring from which radiate double limbs (1 b-2b, 2b-3b, 3b-4b, 4b-1 b) of which is made up of a pair of elemental limbs forming between them a zero or low angle of divergence;
c) the two elemental limbs which make up each double limb are joined together by twisting of same over only a portion (as far as «A») of their length starting from the central ring (1a-2a-3a-4a), the wires of the two segments being parallel and substantially in contact one with the other in the remaining portion (AB);
d) in the central zone of the remaining portion (AB) of each double limb the two wires or elemental limbs (1b-2b, 2b-3b, 3b-4b, 4b-1b) which go to make it up are reversed locally (at C) by a halfturn twist;
e) the remaining portion (ACB) is rolled on itself to form in known manner a terminal loop (8) which is intended to receive the girdle wire of the cork-wire.

2. A process according to claim 1, characterised in that a start is made from four segments of wire (1, 2, 3, 4) in each of which the arc (1a, 2a, 3a, 4a) formed extends over about 90°.

3. A process according to claim 1, characterised in that during the first phase the segments of wire (1,2,3,4) which are initially straight are arranged on a suitable support so that they form a substantially regular polygon, the shaping operation being effected on this support.

4. A process according to claim 3, characterised in that, with a view to facilitating the shaping operation, provision in made for the two elemental limbs (1 b and 2b, 2b and 3b, 3b and 4b, 4b and 1 b) of each double limb to diverge slightly in relation to each other.

5. Cork-wires for bottles of champagne and other sparkling liquids, characterised in that they are formed by the process according to any one of the preceding claims.
